# EUROPÄISCHE PATENTSCHRIFT

(11) **EP 4 240 531 B1**
(45) Veröffentlichungstag und Bekanntmachung des Hinweises auf die Patenterteilung: **04.12.2024**
(21) Anmeldenummer: 21805943.4
(22) Anmeldetag: 04.11.2021
(51) Int. Cl.: B02C 18/30

(54) **STÜTZKREUZ FÜR EINEN FLEISCHWOLF**
SUPPORTING CROSS FOR A MINCING MACHINE
CROIX D'APPUI POUR UN HACHOIR À VIANDE

(30) Priorität: 05.11.2020 DE 202020106351 U
(43) Veröffentlichungstag der Anmeldung: 13.09.2023
(73) Patentinhaber: Lumbeck & Wolter GmbH & Co. KG, 42287 Wuppertal (DE)
(72) Erfinder: BACK, Udo, 97702 Münnerstadt - Reichenbach (DE)
(74) Vertreter: Buse, Mentzel, Ludewig Patentanwaltskanzlei
(86) Internationale Anmeldenummer: PCT/EP2021/080606
(87) Internationale Veröffentlichungsnummer: WO 2022/096556

(56) Entgegenhaltungen:
- EP-A1- 0 467 428
- DE-U1- 202014 104 033
- DE-U1- 202020 105 051

## Beschreibung

Die Erfindung bezieht sich auf ein Stützkreuz für einen Fleischwolf.

Beispiele von gattungsgemäßen Stützkreuzen sind z.B. in DE 202014104033U1 und EP 0467428A1 offenbart.

Bei Fleischwölfen wird in der Regel ein mehrteiliger Schneidsatz verwendet, der das über eine Arbeitsschnecke zugeführte zu zerkleinernde Material in mehreren Zerkleinerungsschritten, beispielsweise mittels eines Vorschneiders, eines oder mehrerer Messer und Lochscheiben, in dem gewünschten Maß zerkleinert. Das letzte Element eines solchen Schneidsatzes bildet in der Regel ein Stützkreuz. Bei dem Zerkleinerungsvorgang sind die Messer auf einem antreibbaren drehbeweglichen Messerzapfen gelagert, so dass sie sich zusammen mit dem Messerzapfen mitdrehen. Sie besitzen hierzu eine an den Querschnitt des Messerzapfens angepasste zentrale Formausnehmung. Der Vorschneider, die Lochscheiben und das Stützkreuz dagegen sind drehfest im Gehäuse des Fleischwolfs angeordnet und besitzen eine zentrale Bohrung für den Messerzapfen.

Bei bekannten Fleischwölfen gemäß dem Gebrauchsmuster DE 20 2020 105 051.6 oder DE 20 2020 105 052.4 ist der Messerzapfen mit einem Ende drehfest mit der Förderschnecke verbunden und besitzt ausgehend von der Verbindungsstelle mit der Förderschnecke einen axial verlaufenden Tragabschnitt, auf dem die Messer lagern. Bei der Montage wird der Messerzapfens mit seinem einen Ende, dem Einsteckende, in die Lagerbohrung der Förderschnecke eingesteckt. Der auf den Messerzapfen aufgeschobene und an der Anschlagfläche des Messerzapfens anliegende Befestigungsring wird anschließend mit der Förderschnecke verbunden. Bei dieser Verbindung handelt es sich um eine lösbare Verbindung. Bei der Demontage des Messerzapfens sind zur Erleichterung des Lösens der Schraubverbindung am Befestigungsring Ausnehmungen 21, siehe Fig. 2, oder Kerben 22, siehe Fig. 4, vorhanden, welche beim Lösen der Schraubverbindung Eingriffsmöglichkeiten für passende Werkzeuge bieten.

Aufgabe der vorliegenden Erfindung war es eine Vereinfachung der Montage oder Demontage der bekannten Messerzapfen zu bewirken.

Diese Aufgabe wird mit einem Stützkreuz für Fleischwölfe mit den Merkmalen des Anspruchs 1 gelöst. Vorteilhafte Ausführungen beschreiben die Unteransprüche.

Für einen Fleischwolf wird ein neues Stützkreuz vorgeschlagen, welches in bekannter Weise eine Nabe mit einer zentralen Bohrung, einen Außenring und mehrere Stege umfasst, welche sich zwischen der Nabe und dem Außenring erstrecken. An der Außenseite des Außenrings ist zur drehfesten Lagerung des Stützkreuzes im Fleischwolf eine Nut vorhanden. Zusätzlich besitzt dieses Stützkreuz eine Werkzeugfunktion. So sind im Bereich der Nabe ein oder mehrere Elemente vorhanden, die eine Werkzeugfunktion besitzen.

Bei einer Ausführungsform sind solche Elemente als Nasen an einer Stirnseite der Nabe vorhanden. Diese Elemente können als Eingriffselemente z.B. bei der Demontage des Messerzapfens dienen. Gemäß dieser Ausführungsform ragen die Nasen von der Stirnseite der Nabe, d.h. von der Vorder- oder Rückseite des Stützkreuzes, ab. Die Anordnung der Nasen ist dabei wesentlich. Nach einer Entnahme der Schneidelemente aus dem Fleischwolf muss für eine Demontage des oben beschriebenen Messerzapfens der Befestigungsring gelöst werden. Dieser Befestigungsring hält den Messerzapfen in der Förderschnecke. Das Stützkreuz wird dazu auf den Messerzapfen geschoben und so gedreht, dass die am Stützkreuz vorhandenen Nasen mit entsprechenden Ausnehmungen oder Kerben des Befestigungsrings fluchten. Das Stützkreuz wird an den Befestigungsring gedrückt, dabei greifen die Nasen in die Ausnehmungen oder Kerben des Befestigungsrings. Nun kann durch Drehung des Stützkreuzes der Befestigungsring gelöst werden.

Das neue Stützkreuz verspannt in bekannter Weise zusammen mit einer Verschlussmutter die Elemente des Schneidsatzes in dem Gehäuse des Fleischwolfs. Darüber hinaus hat das neue Stützkreuz eine Zusatzfunktion, nämlich eine Werkzeugfunktion. Bei einer Ausführung der Erfindung kann es als Montage- bzw. Demontagewerkzeug für den Messerzapfen dienen. Es wird in vorteilhafter Weise für die Montage und Demontage des Messerzapfens kein zusätzliches Werkzeug benötigt.

Nachfolgend wird die Erfindung anhand von drei Ausführungsbeispiele anhand der Zeichnung näher erläutert. Die Zeichnung zeigt:
- Fig. 1: eine perspektivische Ansicht eines erfindungsgemäßen Stützkreuzes,
- Fig. 2: einen bekannten Messerzapfen vor der Montage,
- Fig. 3: eine perspektivische Ansicht eines weiteren Stützkreuzes,
- Fig. 4: einen weiteren bekannten Messerzapfen vor der Montage,
- Fig. 5: eine Vorderseite eines weiteren erfindungsgemäßen Stützkreuzes,
- Fig. 6: eine Schnittdarstellung vom Stützkreuz gemäß Fig. 5,
- Fig. 7: eine Seitenansicht einer Lagerbuchse,
- Fig. 8: eine Vorderseite einer Lagerbuchse.

Das in den Figuren gezeigte Stützkreuz 10 ist das letzte Element eines Schneidsatzes im Fleischwolf. Dieses Stützkreuz 10 hat in Fig. 1 drei Stege 12, die einen Außenring 13 und eine zentralen Nabe 11 verbinden. In der Nabe 11 ist eine zentrale Bohrung 15 vorgesehen. In dieser zentralen Bohrung 15 kann der Messerzapfen 30, gezeigt in Fig. 2, drehbeweglich aufgenommen werden. In diesem Beispiel besitzt die Nabe 11 an ihrer Stirnfläche zwei Nasen 16, 16'. Für die drehfeste Lagerung des Stützkreuzes 10 im Fleischwolf ist am Außenring 13 eine Nut 14 vorhanden, die mit einer entsprechenden Passfeder an der Gehäusewand des Fleischwolfs zusammenwirkt und so eine Drehbewegung des Stützkreuzes 10 während des Zerkleinerungsprozesses verhindert. Zur Montage und Demontage der Elemente des Schneidsatzes wird die Passfeder entnommen und eine Drehbewegung des Stützkreuzes ist möglich.

Fig. 2 zeigt die Förderschnecke 40, den Messerzapfen 30 und den zur Verbindung des Messerzapfens 30 mit der Förderschnecke 40 verwendete Befestigungsring 20. Zusätzlich sind in diesem Ausführungsbeispiel zwei Dichtringe 50, 51 vorgesehen. Der Messerzapfen 30 wird mit einem Ende in die Förderschnecke 40 eingesteckt. Über den Messerzapfen 30 wird Befestigungsring 20 geschoben, welcher ein passendes Gewinde für eine Schraubverbindung mit der Förderschnecke 40 besitzt. Anschließend wird auch das Stützkreuz 10 über den schmaleren Teil des Messerzapfens 30 geschoben und das Stützkreuz 10 so ausgerichtet, dass die beiden Nasen 16, 16' in die beiden Ausnehmungen 21 eingreifen können. Ist das Stützkreuz 10 dicht an den Befestigungsring 20 gedrückt, kann eine Drehbewegung des Stützkreuzes 10 vorgenommen werden. Die Stege 12 des Stützkreuzes bieten hierzu eine Handhabe. Die Drehbewegung des Stützkreuzes 10 wird durch den Eingriff der Nasen 16, 16' in die Ausnehmungen 21 auf den Befestigungsring 20 übertragen und so die Schraubverbindung zur Förderschnecke 40 fest gezogen. Eine Demontage des Messerzapfens 30 erfolgt ebenfalls mit Hilfe des Stützkreuzes 10. Ein zusätzliches Werkzeug muss daher nicht vorhanden sein.

Bei einer weiteren Ausführungsform des Stützkreuzes 10, gezeigt in Fig. 3, sind ebenfalls zwei Nasen 16, 16' diametral gegenüberliegend an der Stirnseite der Nabe 11 vorhanden. In diesem Fall befinden sich die Nasen 16, 16' am äußeren Rand der Nabe 11. Diese Anordnung ist gewählt worden, damit die Nasen 16, 16' in die randseitigen Kerben 22 des Befestigungsrings 20', gezeigt in Fig. 4, eingreifen können. Der Montage- und Demontagevorgang des Messerzapfens 30 mit Hilfe des Stützkreuzes 10 aus Fig. 3 erfolgt wie im vorausgegangenen Beispiel beschrieben.

Bei einer dritten Ausführungsform des Stützkreuzes 10, gezeigt in Fig. 5 und Fig. 6, besitzt das Stützkreuz 10 eine in der zentralen Bohrung 15 aufgenommene Lagerbuchse 17. Solche Lagerbuchsen 17 werden bei Stützkreuzen und Schneidelementen des Fleischwolfs verwendet, um nach einer gewissen Betriebsdauer nur die Lagerbuchse auswechseln zu müssen und nicht das Stützkreuz oder Schneidsatzelement. Bei dieser Ausführungsform des Stützkreuzes 10 befinden sich die zwei Nasen 16, 16' diametral gegenüberliegend an der Vorderseite der Lagerbuchse 17. In der Seitenansicht der Lagerbuchse 17 in der Fig. 7 wird deutlich, dass die Nasen 16, 16' von der Vorderseite ab ragen. Auch hier sind die Nasen 16, 16' am äußeren Rand der Lagerbuchse 17 vorgesehen, siehe Fig. 8. Die Lagerbuchse 17 hat eine Innenbohrung, in welcher der Messerzapfen 30, gezeigt in Fig. 2, drehbeweglich aufgenommen werden kann.

Die Lagerbuchse 17 hat einen vorderen Bereich größeren Außendurchmessers - linken Seite in Fig. 7 und einen hinteren Bereich mit geringerem Außendurchmesser - rechte Seite in Fig. 7. Passend dazu besitzt die Nabe 11 des Stützkreuzes 10 eine zentrale Bohrung 15 mit zwei Bereichen, die jeweils einen unterschiedlichen Innendurchmesser aufweisen, so dass sich eine Stufe bildet. Der Montage- und Demontagevorgang des Messerzapfens 30 mit Hilfe dieses Stützkreuzes 10 aus Fig. 5 erfolgt wie bereits beschrieben. Hierbei verhindert die Stufe im Innern der Nabe 11, dass sich beim Montage- oder Demontagevorgang die Lagerbuchse 17 nach hinten durch die zentrale Bohrung 15 drückt. Sie bildet einen Anschlagbereich für den vorderen Bereich der Lagerbuchse 17.

Bei einer anderen Ausführungsform der Lagerbuchse ist der vorderen Bereich größeren Außendurchmessers ebenfalls als Ring ausgebildet, aber der hinteren Bereich eine vom runden Ring abweichende Form hat, beispielsweise eine im Querschnitt ovale Umfangslinie besitzt.

### Bezugszeichenliste

- 10: Stützkreuz
- 11: Nabe
- 12: Stege
- 13: Außenring
- 14: Nut
- 15: zentrale Bohrung
- 16, 16': Nasen
- 17: Lagerbuchse
- 20: Befestigungsring
- 21: Ausnehmung
- 22: Kerbe
- 30: Messerzapfen
- 40: Förderschnecke
- 50, 51: Dichtringe

## Patentansprüche

1. Stützkreuz für einen Fleischwolf,
- umfassend eine Nabe (11) mit zentralen Bohrung (15), einen Außenring (13) und mehrere Stege (12), die sich zwischen der Nabe (11) und dem Außenring (13) erstrecken,
- mit einer Nut (14) an der Außenseite des Außenrings (13) zur drehfesten Lagerung im Fleischwolf,
**dadurch gekennzeichnet,**
- **dass** im Bereich der Nabe (11) ein oder mehrere Elemente (16, 16') vorhanden sind, die eine Werkzeugfunktion besitzen,
- nämlich an einer Stirnseite der Nabe (11) ein oder mehrere Nasen (16, 16') angeordnet sind, welche von der Stirnseite weg ragen oder
- in der zentralen Bohrung (15) der Nabe (11) eine Lagerbuchse (17) gehalten ist, welche an ihrer Vorderseite ein oder mehrere Nasen (16, 16') besitzt, welche von der Vorderseite weg ragen.

2. Stützkreuz nach Anspruch 1, **dadurch gekennzeichnet, dass** zwei Nasen (16, 16') diametral gegenüberliegend an der Stirnseite angeordnet sind.

3. Stützkreuz nach Anspruch 1 oder 2, **dadurch gekennzeichnet, dass** die abragenden Nasen (16, 16') sich am äußeren Rand der Nabe (11) oder der Lagerbuchse (17) befinden.

4. Stützkreuz nach Anspruch 1, **dadurch gekennzeichnet, dass** die Lagerbuchse (17) zwei Bereiche unterschiedlichen Außendurchmessers besitzt, nämlich einen vorderen Bereich mit größeren Außendurchmesser und wobei die zentrale Bohrung (15) der Nabe (11) für diese Lagerbuchse (17) eine entsprechende Stufe aufweist.

5. Stützkreuz nach einem der Ansprüche 1 bis 4, **dadurch gekennzeichnet, dass** der hinteren Bereich eine vom runden Ring abweichende Form hat, beispielsweise eine im Querschnitt ovale Umfangslinie besitzt.

## Claims

1. A cross-shaped support for a meat grinder,
- comprising a hub (11) with a central bore (15), an outer ring (13) and a plurality of webs (12) which extend between the hub (11) and the outer ring (13),
- with a groove (14) on the outside of the outer ring (13) for non-rotatable mounting in the meat grinder,
characterised,
- that in the area of the hub (11) there are one or more noses (16, 16') that have a tool function,
- namely, the one or more noses (16, 16') are arranged on an end face of the hub (11), which project away from the end face or
- a bearing bushing (17) is held in the central bore (15) of the hub (11) and has one or more noses (16, 16') on its front side, which protrude away from the front side.

2. The cross-shaped support according to claim 1, **characterised in that** the two noses (16, 16') are arranged diametrically opposite one another on the end face.

3. The cross-shaped support according to claim 1 or 2, **characterised in that** the protruding noses (16, 16') are located on the outer edge of the hub (11) or the bearing bushing (17).

4. The cross-shaped support according to claim 1, **characterised in that** the bearing bushing (17) has two areas of different outside diameters, namely a front area with a larger outside diameter and the central bore (15) of the hub (11) for this bearing bushing (17) has a corresponding level.

5. The cross-shaped support according to one of claims 1 to 4, **characterised in that** the rear region has a shape deviating from the round ring, for example has on oval cross-section perimeter.

## Revendications

1. Croix d'appui pour un hachoir à viande,
- comprenant un moyeu (11) avec alésage central (15), un anneau extérieur (13) et plusieurs nervures (12) qui s'étendent entre le moyeu (11) et l'anneau extérieur (13),
- avec une gorge (14) contre le côté extérieur de l'anneau extérieur (13) pour former un appui l'empêchant de tourner dans le hachoir à viande,
**caractérisée en ce que**
- dans la zone du moyeu (11) sont présents un ou plusieurs éléments (16, 16') qui possèdent une fonction d'outil,
- à savoir, contre un côté frontal du moyeu (11) sont disposés un ou plusieurs ergots (16, 16') qui font saillie depuis le côté frontal ou,
- dans l'alésage central (15) du moyeu (11) est maintenue une douille palier (17) qui sur son côté avant possède un ou plusieurs ergots (16, 16') faisant saillie depuis le côté avant.

2. Croix d'appui selon la revendication 1, **caractérisée en ce que** deux ergots (16, 16') sont disposés diamétralement opposés sur le côté frontal.

3. Croix d'appui selon la revendication 1 ou 2, **caractérisé en ce que** les ergots (16, 16') faisant saillie se trouvent contre le bord extérieur du moyeu (11) ou de la douille palier (17).

4. Croix d'appui selon la revendication 1, **caractérisée en ce que** la douille palier (17) possède deux zones de diamètres extérieurs différents, à savoir une zone avant d'un plus grand diamètre extérieur, et sachant que l'alésage central (15) du moyeu (11) présente un gradin correspondant pour cette douille palier (17).

5. Croix d'appui selon l'une des revendications 1 à 4, **caractérisée en ce que** la zone arrière présente une forme différente de celle d'un anneau rond, par exemple qu'elle possède une ligne périphérique de section ovale.
